# EUROPÄISCHE PATENTSCHRIFT

(11) **EP 0 236 742 B1**
(45) Veröffentlichungstag und Bekanntmachung des Hinweises auf die Patenterteilung: **11.10.1989**
(21) Anmeldenummer: 87101581.4
(22) Anmeldetag: 05.02.1987
(51) Int. Cl.: F15B 11/02, G05D 16/20

(54) **Relaisventileinrichtung für pneumatische Drucksteuerung**
Servo valve for pneumatic-pressure control
Dispositif à servovalve pour commande de pression pneumatique

(30) Priorität: 08.03.1986 DE 3607690
(43) Veröffentlichungstag der Anmeldung: 16.09.1987
(73) Patentinhaber: ROBERT BOSCH GMBH, 70442 Stuttgart (DE)
(72) Erfinder: Stumpe, Werner, D-7014 Kornwestheim (DE)

(56) Entgegenhaltungen:
- EP-A- 0 110 024
- DE-A- 1 916 585
- DE-A- 2 302 446
- US-A- 3 643 682
- US-A- 4 020 862

## Beschreibung

### Stand der Technik

Die Erfindung bezieht sich auf eine Relaisventileinrichtung nach der Gattung der Hauptanspruchs. Eine derartige Relaisventileinrichtung ist bekannt (US-Patentschrift 36 43 682).

Diese bekannte Relaisventileinrichtung wird zur elektrischen Ferneinstellung von pneumatischen Drücken verwendet. Es sind Vorsteuermagnetventile vorgesehen, die als Schieberventile ausgebildet sind ; von dem ausgesteuerten Druck sind sie nicht beeinflußbar. Dadurch ist die bekannte Einrichtung nicht feinfühlig.

Der Erfindung liegt die Aufgabe zugrunde, eine feinfühlige Steuerung für einen Relaiskolben zu schaffen. Dabei soll eine zusätzliche Druckbeeinflussung der Vorsteuersteuermagnetventile eine vielfältige Stufungsmöglichkeit des Relaiskolben-Schaltdruckes gewährleisten.

Diese Aufgabe wird gemäß der Erfindung bei einer gattungsgemäßen Relaisventileinrichtung durch die kennzeichnenden Merkmale des Patentanspruchs 1 gelöst.

Weitere vorteilhafte Ausgestaltungen der Erfindung ergeben sich aus den Unteransprüchen.

### Zeichnung

Mehrere Ausführungsbeispiele der Erfindung sind in der Zeichnung dargestellt und in der nachfolgenden Beschreibung näher erläutert.

Es zeigen : Figur 1 eine erste Ausführung der Relaisventileinrichtung und Figur 2 eine Abwandlung der Bauart nach der Figur 1.

### Beschreibung der Ausführungsbeispiele

Eine Relaisventileinrichtung ist als Ventilblock 1 dargestellt mit vier nebeneinander angeordneten 3/3-Wege-Magnetventilen 2, 3, 4 und 5, deren Magnete 6, 7, 8 und 9 über Leitungen an eine Steuerelektronik 10 angeschlossen sind, in die ein Sollwert über einen Geber 11, z. B. über ein Bremspedal eingebbar ist.

Die Magnete 6, 7, 8 und 9 haben Anker 12, 13, 14 und 15 und sind als Regelmagnete mit Regelkolben 28, 29, 30 und 31 ausgebildet. Die Regelkolben 28, 29, 30 und 31 haben verschieden große Kolbenflächen, die ein Flächenverhältnis von 1 2 : 3 :4 aufweisen.

Unter jedem Regelkolben 28, 29, 30, 31 liegt je eine Regelfeder 28', 29', 30' und 31', die den Regelkolben 28, 29, 30 und 31 belasteten. Aufgrund ihrer Flächenunterschiede sind die Regelkolben 28, 29, 30, 31 auf verschiedene Druckwerte eingestellt, und zwar der Regelkolben 28 auf 0,5 bar, der Regelkolben 29 auf 1 bar, der Regelkolben 30 auf 2 bar und der Regelkolben 31 auf 4 bar. Unter den Regelkolben 28-31 befinden sich je ein Doppelventil 40, 41, 42 und 43, das mit einem Einlaß-Schließkörper an einem gehäusefesten Einlaß-Ventilsitz unter der Kraft einer Ventilfeder 44, 45, 46 und 47 anliegt. Von den Auslaßkammern 36, 37 und 38 führt je ein Kanal 48, 49 und 50 zu einer Rückseitenkammer 52, 53 und 54, und eine entsprechend angeordnete Entlastungskammer 55 des ersten Regelkolbens 28 hat einen Außenluftanschluß 56, während von der Auslaßkammer 39 ein Kanal 62 seinen Ausgang nimmt. Federräume 57, 58, 59 und 60 der Ventilfeder 44-47 sind gemeinsam an eine Vorratsleitung 61 angeschlossen.

Der Kanal 62 führt zu einer Steuerkammer 63 über einen Relaiskolben 64, dessen Unterseite eine Arbeitskammer 65 begrenzt und der einen Ansatz 66 hat, mit dem er ein Relaisventil 67 betätigen kann. Das Relaisventil 67 schließt in seiner gezeichneten Stellung eine Vorratsleitung 68 ab und verbindet eine an einen Verbraucher 69 angeschlossene Leitung 70 mit einer Entlastungsstelle 71.

### Wirkungsweise

Im stromlosen Zustand sperren alle vier Magnetventile 2, 3, 4 und 5 die Vorratsleitung 61 ab. Wird der Sollwertgeber 11 betätigt, dann bestimmt die Steuerelektronik 10 entsprechend dem vorgegebenen Sollwert das beziehungsweise die anzusteuernden Magnetventile 2, 3, 4 und 5. Zum leichteren Verständnis sind in der Steuerelektronik 10 nur die Symbole einfacher Schalter dargestellt.

Wird das Magnetventil 2 an Spannung gelegt, dann schaltet es um. Das Auslaßventil wird geschlossen und das Einlaßventil wird geöffnet. Dann kann Luft aus der Vorratsleitung 61 unter Regelkolben 28 strömen. Am Regelkolben 28 wiegen sich dann die Magnetkraft, die Federkraft und der eingesteuerte Druck aus. Auf diese Weise bestimmen die am Regelkolben 28 wirksamen Magnet-, Feder-und Druckkräfte den aus der Vorratsleitung 61 in die Zwischenkammer 36 eingesteuerten Druck. Die eingesteuerte Luft strömt über den Kanal 48 in die Rückseitenkammer 52 des zweiten Regelkolbens 29 und von dort über den Kanal 49 zum dritten Regelkolben 30 und von dort über den Kanal 50 zum vierten Regelkolben 31 und von dort über den Kanal 62 in die Steuerkammer 63 über dem Relaiskolben 64. Das Realisventil 67 wird umgeschaltet, und unter Abschluß der Entlastungsstelle 71 gelangt Vorratsluft über die Arbeitskammer 65 zum Verbraucher 69. Dabei ist der Relaiskolben 64 lediglich von Drücken, nicht aber von Federkräften belastet und seine Dichtung ist geschont, weil im Umschaltstadium und im ausgesteuerten Zustand auf beiden Seiten des Relaiskolben 64 gleiche Drücke herrschen.

Da der erste Regelkolben 28 aufgrund seiner Flächenauslegung auf 0,5 bar eingestellt ist, wird dieser Druck also bis zum Relaiskolben 64 durchgesteuert. Wird durch den Sollwertgeber 11 ein Druck von 2,5 bar gefordert, so ergibt sich durch die binäre Aufschlüsselung in der Steuerelektronik 10, daß zusätzlich der Regelkolben 30 zu schalten ist, der, wie oben ausgeführt, einen Arbeitsdruck von 2 bar liefert. Da auf der Rückseite des Regelkolbens 30 bereits 0,5 bar wirksam sind, müssen auf der Vorderseite 2,5 bar wirken, um diesen Regelkolben 30 im Gleichgewicht zu halten, und diese 2,5 bar gelangen dann in die Steuerkammer 63 des Relaiskolbens 64. Das Relaisventil 67 wird entsprechend verstellt.

Wenn der Sollwertgeber 5 bar vorgibt, so bleiben die Magnetventile 2 und 4 stromlos, und die Magnetventile 3 und 5 werden an Spannung gelegt. Der Regelkolben 29 stellt aufgrund seiner besonderen Bauart von Wirkfläche und Federkraft einen Druck von 1 bar ein, und der Regelkolben 31 stellt 4 bar ein, so daß am Relaiskolben 64 dann 5 bar wirksam sind. Dabei hat der Regelkolben 29 als Referenz auf der Kolbenrückseite Atmosphärendruck, während bei dem Regelkolben 31 die von dem Regelkolben 29 eingesteuerten 1 bar als Referenzgröße anstehen. Durch entsprechende Kombination läßt sich der Druck am Relaiskolben 64 - in einzelnen Stufen von 0,5 bar - von 0 bis 7,5 bar (d. h. in 15 Stufen) einstellen.

Die Anzahl der Druckstufen ermittelt sich aus mit D = Anzahl der Druckstufen
S = Anzahl der Schaltstellungen der Ventile
M = Anzahl der Magnetventile.

Im Beispiel sind 2 Schaltstellungen (Ein/Aus) durch die binäre Betrachtung vorhanden

Der Schaltstufensprung Ap für eine gleichmäßgie Stufung zwischen p = 0 und P = _{Pmax} ermittelt sich aus :

Für das Beispiel mit _{Pmax} = 7,5 bar; S = 2 und M = 4

Dies ist auch gleichzeitig der Regelbetrag eines Ventils. Die anderen Ventile sind entsprechend zu gestalten, um alle Werte zwischen 0,5 und 7,5 mit Ap = 0,5 darzustellen.

Es ist noch zu bemerken, daß die Magnete 6, 7, 8 und 9 durch einen entsprechend eingeregelten Strom eine definierte Kraft auf die Regelkolben 28, 29, 30, 31 erzeugen. Diese steuern die entsprechenden Drücke aus dem Vorrat 61 zur Steuerkammer 63. Dort wirkt der Druck auf den Relaiskolben 64. Vom Relaisventil 67 wird ein entsprechender Luftdruck zum Verbraucher 69 eingeregelt.

Die Anwendung der Regelmagnete 6, 7, 8 und 9 hat den Vorteil, daß sich durch entsprechende Ansteuerung derselben viele Zwischenstufen erzeugen lassen. Mit diesen Regelmagneten ist es möglich, eine Zwischenstufe zwischen Null, halber Kraft und voller Kraft zu schalten, so daß sich folgendes Bild ergibt :

Nach der vorgenannten Gleichung (1) ergeben sich mit diesen drei Schaltstellungen für jeden der vier Magnete für den Ventilblock 1 insgesamt

Will man z. B. einen Druck von 8 bar in der Steuerkammer 63 erreichen, so läßt sich mit der Kombination von vier Magneten und 3 Schaltstellungen in einem Ventilblock eine Stufung nach Gleichung (2) von : erreichen.

Um mit dem Beispiel die Auswirkungen zu verdeutlichen, werden anschließend die einstellbaren Einzeldrücke aufgelistet. Magnetkräfte und Kolbenflächen sind dann entsprechend zu gestalten :

Zum Einstellen des Druckes 4,7 bar ermittelt die Steuerelektronik die zugehörigen Schaltstellungen und Magnete :

Durch gezieltes Schalten der Magneten laßt sich jeder Druck genau (theoretisch auf 0,1 bar) ohne Rückmeldung über Drucksensoren einstellen.

Ein weitere Vorteil läßt sich aus dem bisher Dargestellten ableiten : Da mit einem Regelmagneten beliebig viele Zwischenstufen möglich sind, läß sich für einen geschlossenen Regelkreis mit Druckrückmeldung die Regelung verfeinern.

Wird z. B. ein Relaisventil von zwei Regelmagneten beaufschlagt, wobei der erste durch entsprechende Gestaltung die Drücke 0 ; 3 ; 6 bar schaltet, übernimmt der zweite Regelmagnet die stufenlose Feinregelung zwischen 0 und 3 bar. Durch die reduzierten Regelbereiche der Einzelmagnete ist eine verbesserte Regelgenauigkeit zu erreichen.

Der in dem Beispiel nach Figur 1 betrachtete Ventilblock 1 hat stromlos geschlossene Ventile. Für einige Anwendungsfälle ist es aber von Vorteil, stromlos eine offene Ventilstellung zu haben, um die Durchsteuerung zu gewährleisten. Ein Beispiel dafür ist in der Figur 2 schematisch dargestellt.

In einem Ventilblock 80 sind Magnete 81, 82, 83 und 84 durch Federn 85, 86, 87 und 88 entgegen der Magnetregelkraft vorgespannt. Die Ventile tragen hier die Bezugszahlen 90, 91, 92 und 93. Bei der Arbeit der Ventileinrichtung wird zuerst die Regelkolben-Einrichtung mit dem kleinsten Regeldruck schließen. Wo diese Regelkolben-Einrichtung in der Reihenschaltung (Figur 1 und 2) sitzt, ist - zumindest theoretisch - belanglos. In der Figur 2 ist es z. B. das letzte Ventil 93 vor dem Relaisventil 67. Die nächste Regelkolben-Einrichtung, die schließt, wird mit dem eingestellten Referenzdruck die Rückseite der ersten (geschlossenen) Regelkolben-Einrichtung beaufschlagen. Um das Ap an dieser ersten Einrichtung zu halten, wird sich der Druck auf der Vorderseite entsprechend erhöhen. Die Summe aller einstellbaren Referenzdrücke bestimmt der am Relaiskolben 64 wirksame maximal mögliche Druck.

## Patentansprüche

1. Relaisventileinrichtung für pneumatische Drucksteuerung mit Vorsteuermagnetventilen (2-5), die einzeln oder in Gruppen gemeinsam über eine Steuerelektronik (10) ansteuerbar sind und die einen Steuerdruck für einen Relaiskolben (64) bereitstellen, dadurch gekennzeichnet, daß die Vorsteuermagnetventile (2-5) als noppelventile (40-43 ; 90-93) ausgebildet und mit unmittelbar an den Anker (12-15) des Magneten (6-9) angeformten Regelkolben (28-31) ausgerüstet sind, wobei die Doppelventile jeweils ein in Schließrichtung federbelastetes Einlaßventil und ein damit starr verbundenes und mit dem zugehörigen Regelkolben zusammenwirkendes Auslaßventil aufweisen und von Regelmagneten (6-9) mit den Stellungen Null, halbe Kraft und volle Kraft und an den Regelkolben (28-31) angreifenden Druckdifferenzen in Offenstellung, in Schließstellung und in Zwischenstellungen, jeweils bezogen auf die Stellung des Einlaßventils, schaltbar sind ; daß die Einlaßventile parallel an eine Druckmittelvorratsleitung (61) angeschlossen sind und den Druckmittelzufluß zu je einer Auslaßkammer (36-39) steuern, daß die Auslaßventile den Druckmittelfluß zwischen einer Ruckseitenkammer (52-55) auf einer Seite des Regelkolbens (28-31) und der Auslaßkammer (36-39) auf der anderen Seite des Regelkolbens (28-31) steuern ; daß die Rückseitenkammer (55) des ersten Magnetventils (2) mit einer Druckmittelsenke (Außenluftanschluß 56) verbunden ist, daß die Auslaßkammern (36-39) der Doppelventile (40-43 und 90-93) mit der Ruckseitenkammer (52) des nächsten Magnetventils (3-5) verbunden sind ; und daß die Auslaßkammer (39) des letzten Doppelventils (43, 93) mit der von dem Relaiskolben (64) begrenzten Steuerkammer (63) verbunden ist.

2. Relaisventileinrichtung nach Anspruch 1, dadurch gekennzeichnet, daß die Regelkolben (28-31) in ihren Flächenabmessungen abgestuft sind im Verhältnis 1 : 2 : 3 : 4.

3. Relaisventileinrichtung nach Anspruch 1 oder 2, dadurch gekennzeichnet, daß jeder Regelkolben (28-31) federbelastet ist.

4. Relaisventileinrichtung nach einem der Ansprüche 1 bis 3, dadurch gekennzeichnet, daß die Doppelventile (40, 41, 42, 43) als stromlos offene Ventile, bezogen auf die Stellung des Einlaßventils, ausgebildet sind.

5. Relaisventileinrichtung nach einem der Ansprüche 1 bis 3, dadurch gekennzeichnet, daß die Doppelventile (90, 91, 92, 93) als stromlos geschlossene Ventile, bezogen auf die Stellung des Einlaßventils, ausgebildet sind.

## Claims

1. Servo valve device for pneumatic pressure control system with pilot solenoid valves (2-5) which are modulable individually or conjointly in groups by an electronic control unit (10) and which make a control pressure available for a servo piston (64), characterized in that the pilot solenoid valves (2-5) are constructed as double valves (40-43 ; 90-93) and are provided with regulating pistons (28-31) formed directly on the armature (12-15) of the solenoid (6-9), the double valves each exhibiting an inlet valve spring-loaded in the closing direction and an outlet valve connected rigidly to the latter and cooperating with the associated regulating piston and being switchable by regulating solenoids (6-9) having the positions zero, half power and full power and pressure differentials engaging the regulating piston (28-31) into open position, into closed position and into intermediate positions, respectively referred to the position of the inlet valve ; in that the inlet valves are connected in parallel to a pressurized medium supply line (61) and control the admission of pressurized medium each to an outlet chamber (36-39), in that the outlet valves control the flow of pressurized medium between a rear chamber (52-55) on one side of the regulating piston (28-31) and the outlet chamber (36-39) on the other side of the regulating piston (28-31) ; in that the rear chamber (55) of the first solenoid vaive (2) is connected to a pressurized medium reducer (atmospheric connection 56), in that the outlet chambers (36-39) of the double valves (40-43 and 90-93) are connected to the rear chamber (52) of the next solenoid valve (3-5); and in that the outlet chamber (39) of the last double valve (43, 93) is connected to the control chamber (63) delimited by the servo pistol (64).

2. Servo valve device according to Claim 1, characterized in that the surface dimensions of the regulating pistons (28-31) are graduated in the ratio 1 : 2 : 3 : 4.

3. Servo valve device according to Claim 1 or 2, characterized in that each regulating piston (28-31) is spring-loaded.

4. Servo valve device according to one of Claims 1 to 3, characterized in that the double valves (40, 41, 42, 43) are constructed as valves open when deenergized referred to the position of the inlet valve.

5. Servo valve device according to one of Claims 1 to 3, characterized in that the double valves (90, 91, 92, 93) are constructed as valves closed when deenergized, referred to the position of the inlet valve.

## Revendications

1. Dispositif à servo-valve pour commande de pression pneumatique avec des vannes électromagnétiques de précommande (2 à 5), qui sont toutes susceptibles d'être commandées individuellement ou bien par groupes, par l'intermédiaire de l'électronique de commande (10) et qui préparent une pression de commande pour un piston de relais (64), dispositif caractérisé en ce que les vannes électro-magnétiques de précommande (2 à 5) revêtent la forme de soupapes doubles (40 à 43 ; 90 à 93) et sont équipées de pistons de réglage (28 à 31) directement formés sur les armatures (12 à 15) des électro-aimants (6 à 9), les soupapes doubles comportant respectivement une soupape d'admission sollicitée par un ressort dans le sens de la fermeture et une soupape d'échappement solidaire de cette soupape d'admission et coopérant avec le piston de réglage correspondant, ces soupapes étant susceptibles d'être commutées par des électro-aimants de réglage (6 à 9) avec les positions zéro, demi effort et plein effort et avec des différences de pression agissant sur les pistons de réglage (28 à 31) dans la position d'ouverture, dans la position de fermeture et dans les positions intermédiaires, respectivement rapportées à la position de la soupape d'admission, tandis que les soupapes d'admission sont raccordées en parallèle sur une canalisation d'alimentation (61) en fluide sous pression, et commande respectivement l'arrivée du fluide sous pression à une chambre d'échappement (36 à 39), les soupapes d'échappement commandant l'écoulement du fluide sous pression entre une chambre de face arrière (52 à 55) sur une face du piston de réglage (28 à 31) et la chambre d'échappement (36 à 39) sur l'autre face du piston de réglage (28 à 31), la chambre de face arrière (55) de la première vanne électromagnétique (2) étant reliée à une source de fluide sous pression (raccordement d'air extérieur 56), les chambres d'échappement (36 à 39) des soupapes doubles (40 à 43 et 90 à 93) étant reliées à la chambre de face arrière (52) de la vanne électro-magnétique suivante (3 à 5), et la chambre d'échappement (39) de la dernière soupape double (43, 93) étant reliée à la chambre de commande (63) délimitée par le piston de relais (64).

2. Dispositif à servo-valve, selon la revendication 1, caractérisé en ce que les dimensions des surfaces des pistons de réglage (28 à 31) s'échelonnent dans les rapports 1 : 2 : 3 : 4.

3. Dispositif à servo-valve selon la revendication 1 ou 2, caractérisé en ce que chaque piston de réglage (28 à 31) est sollicité par un ressort.

4. Dispositif à servo-valve selon une des revendications 1 à 3, caractérisé en ce que les soupapes doubles (40, 41, 42, 43) sont des soupapes ouvertes en l'absence de courant si l'on s'en rapporte à la position de la soupape d'admission.

5. Dispositif à servo-valve selon une des revendications 1 à 3, caractérisé en ce que les soupapes doubles (90, 91, 92, 93) sont des soupapes fermées en l'absence de courant si l'on s'en rapporte à la position de la soupape d'admission.
